# EUROPÄISCHE PATENTSCHRIFT

(11) **EP 0 715 022 B1**
(45) Veröffentlichungstag und Bekanntmachung des Hinweises auf die Patenterteilung: **22.09.1999**
(21) Anmeldenummer: 95104687.9
(22) Anmeldetag: 30.03.1995
(51) Int. Cl.: E01B 2/00, E01B 29/00, E01B 37/00

(54) **Verfahren zur positionsgenauen Herstellung oder Einrichtung von Schienenstützpunkten und Maschinensystem für die Durchführung des Verfahrens**
Method of manufacture or installation of exactly positioned rail supporting points and machine-system for executing the method
Procédé pour la réalisation ou l'installation de points d'appui de rails en position exacte et système de machines pour l'exécution du procédé

(30) Priorität: 30.11.1994 DE 4442498; 25.02.1995 DE 19506637
(43) Veröffentlichungstag der Anmeldung: 05.06.1996
(73) Patentinhaber: HOCHTIEF AKTIENGESELLSCHAFT VORM. GEBR. HELFMANN, 45128 Essen (DE)
(72) Erfinder: Dahl, Johannes, Dipl.-Ing., 44225 Dortmund (DE); Engelke, Gerhard, Ing.-grad., 44532 Lünen (DE)
(74) Vertreter: Honke, Manfred, Dr.-Ing.

(56) Entgegenhaltungen:
- DE-A- 2 354 960
- DE-A- 3 840 795
- DE-A- 3 901 347

## Beschreibung

Die Erfindung betrifft ein Verfahren zur positionsgenauen Herstellung oder Einrichtung von Schienenstützpunkten für die Aufnahme von Eisenbahnschienen auf vorbetonierten Betonfahrbahnen mit Hilfe von Schienenstützpunkt-Elementen im Zuge der Herstellung von Einsenbahnstrecken, insbesondere von Hochgeschwindigkeits-Eisenbahnstrecken, welche Betonierfahrbahnen Auskammerungen für die Aufnahme der in Fahrbahn- längsrichtung beabstandet gereiht anzuordnenden Schienenstützpunkte aufweisen. Die Auskammerungen können in Fahrbahnlängsrichtung durchlaufend, gleichsam als Nuten, angeordnet sein. Sie können aber auch als einzelne Auskammerungen mit Abstand gereiht sein. Die Erfindung betrifft fernerhin ein Maschinensystem zur Durchführung eines solchen Verfahrens.

Die Erfindung insgesamt gehört zur Technologie des schotterlosen Gleisoberbaus. Die Betonfahrbahn ist im allgemeinen auf eine hydraulisch gebundene Tragschicht betoniert. Sie ist bevorzugt, aber nicht beschränkend, so aufgebaut, wie es in der nicht vorreröffentlichten DE 44 42 497 A1 beschrieben ist. Schienenstützpunkt bezeichnet die Bauteile, welche die Schienen der Gleise mit der Betonfahrbahn verbinden. Im allgemeinen sind die Schienen mit Hilfe von Schienenbefestigungsvorrichtungen an den Schienenstützpunkten befestigt. Im klassischen Gleisbau befinden sich die Schienenstützpunkte auf den Schwellen.

Die Erfindung geht aus von einem schotterlosen Oberbausystem, wie es z.B. in der schon genannten DE 44 42 497 A1 beschrieben ist. Zu diesem Oberbausystem gehören eine Tragschicht, eine kontinuierlich gefertigte Betonfahrbahn und Aufnahmeeinrichtungen für die einzelnen Eisenbahnschienen, wobei die Eisenbahnschienen mit Schienenbefestigungsvorrichtungen in den Aufnahmeeinrichtungen befestigt sind. Die Betonfahrbahn dieses Oberbausystems kann als einschichtige Betonfahrbahn aufgebaut sein. Vorzugsweise besteht die Betonfahrbahn aus zwei aufeinandergefertigten Betonschichten, zwischen denen eine Bewehrung aus in Gleisrichtung laufenden und quer dazu laufenden Bewehrungsstäben angeordnet ist. Die beiden Schichten stehen in monolithischem Verbund. Als Aufnahmeeinrichtungen für die Eisenbahnschienen dienen die Schienenstützpunkte, die in die Betonfahrbahn einbetoniert und mit Bewehrungsbauteilen in Form von Bewehrungsschlaufen oder Bewehrungskörben in der Betonfahrbahn verankert sind. Die Schienenstützpunkte besitzen in ihrer Oberseite Auskammerungen, in denen die Schienenbefestigungsvorrichtungen und darin befestigte Schienenfüße der einzelnen Eisenbahnschienen angeordnet sind. Die Schienenbefestigungsvorrichtungen und damit die Schienenfüße sind in Form von Schienenbefestigungsschrauben nach Art von Schwellenschrauben, die in die Schienenstützpunkte eingeschraubt sind, in den Auskammerungen gehalten. Die Tragschicht ist nach den Regeln der Baukunst zur Aufnahme der statischen und dynamischen Beanspruchungen eingerichtet. Das gilt auch für die Schienenstützpunkte. Das vorstehend beschriebene Oberbausystem hat viele Vorteile in herstellungstechnischer Hinsicht. Die Betonfahrbahn mit den Auskammerungen kann mit Fahrbahnfertigern, wie sie im Straßenbau üblich und bewährt sind, einfach gefertigt werden. Demgegenüber ist ein anderes bekanntes Oberbausystem, zu dem auf die DE 39 01 347 A1 verwiesen wird, in fertigungstechnischer Hinsicht aufwendig. Bei diesen bekannten Maßnahmen wird die Betonfahrbahn im Schnitt quer zur Längsrichtung wie ein Betontrog mit entsprechenden Randelementen gefertigt. Gleisjoche, die aus zwei Eisenbahnschienen und Schwellen bestehen, werden in den Betontrog gelegt und über eine Justiereinrichtung in die geplante Lage gehoben. In diesem Zwischenzustand werden die Gleisjoche mit Mörtel oder Beton untergossen und dadurch fixiert. Im Anschluß daran wird in einem weiteren Arbeitsgang das Gleisjoch mittels eines Betonierautomaten vollständig ausbetoniert. Ein monolithischer Verbund des Gleisjoches mit der Betonfahrbahnplatte kann so nicht hergestellt werden. Das Gleisjoch muß für den Unterguß beachtlich angehoben werden, um einen einwandfreien Unterguß der Schwellen zu ermöglichen. Hierzu ist eine Justiereinrichtung erforderlich, die in der Lage ist, die Eigensteifigkeit des Gleisjoches zu überwinden und Toleranzen auszugleichen.

Der Erfindung liegt das technische Problem zugrunde, bei einem Bauwerk des schotterlosen Gleisoberbaus, welches mit einer Betonfahrbahn und mit darin integrierten Schienenstützpunkten arbeitet, die Schienenstützpunkte einfach, positionsgenau und sicher herzustellen bzw. einzurichten. Der Erfindung liegt ferner das technische Problem zugrunde, ein Maschinensystem anzugeben, welches für ein solches Verfahren besonders geeignet ist.

Zur Lösung dieses technischen Problems lehrt die Erfindung zunächst ein Verfahren zur positionsgenauen Herstellung oder Einrichtung von Schienenstützpunkten für die Aufnahme von Eisenbahnschienen auf vorbetonierten Betonfahrbahnen mit Hilfe von Schienenstützpunkt-Elementen im Rahmen der Herstellung von Eisenbahnstrecken, insbesondere von Hochgeschwindigkeits-Eisenbahnstrecken, welche Betonfahrbahnen Auskammerungen für die Aufnahme der in Fahrbahnlängsrichtung beabstandet gereiht anzuordnenden Schienenstützpunkte aufweisen, mit den Verfahrensschritten
1.1) es wird ein Fertigungskreislauf für eine Mehrzahl von Fixierrahmen mit daran an vorgegebenen Stellen angeschlossenen Schienenstützpunktelementen eingerichtet, der eine Aufnahmestation mit Aufnahmeeinrichtungen aufweist und in Fertigungsrichtung und damit in Fahrbahnlängsrichtung zu einer Positionierstation mit Justiereinrichtungen führt,
1.2) die einzelnen Fixierrahmen oder Fixierrahmengruppen werden von der Aufnahmestation zur Positionierstation bewegt und dort positionsgenau justiert, danach an der Betonfahrbahn, Fixierrahmen nach Fixierrahmen bzw. Fixierrahmengruppe nach Fixierrahmengruppe, mit Abstand voneinander temporär befestigt sowie von der Justiereinrichtung befreit,
1.3) mit Hilfe der temporär an der Betonfahrbahn befestigten Fixierrahmen bzw. Fixierrahmengruppen und der Schienenstützpunktelemente werden die Schienenstützpunkte hergestellt oder eingerichtet,
1.4) während die Schienenstützpunkte gemäß Merkmal 1.3) hergestellt oder eingerichtet werden, wird die Positionierstation und wird die Aufnahmestation in Fertigungsrichtung arbeitsschrittweise weiterbewegt,
1.5) nach den Weiterbewegungsschritten gemäß Merkmal 1.4) werden in der Aufnahmestation die an der Betonfahrbahn befestigten Fixierrahmen bzw. Fixierrahmengruppen von der Betonfahrbahn freigesetzt und von den Aufnahmeeinrichtungen aufgenommen und in der Positionierstation werden andere, zur Positionierstation bewegte Fixierrahmen oder Fixierrahmengruppen gemäß Merkmal 1.2) justiert, temporär an der Betonfahrbahn befestigt und von der Justiereinrichtung befreit - und danach wird mit diesen Fixierrahmen bzw. Fixierrahmengruppen das Merkmal 1.3) wiederholt,
wobei die beschriebenen Verfahrensschritte mit den Hilfsmitteln der Steuerungs- und Antriebstechnik durchgeführt und von einem Maschinisten oder von einem Rechner programmierbar gesteuert werden.

Die Erfindung geht von der Erkenntnis aus, daß bei der Herstellung oder Einrichtung von Schienenstützpunkten für die Aufnahme von Eisenbahnschienen auf vorbetonierten Betonfahrbahnen die Verwirklichung eines Fertigungskreislaufs entsprechend den Merkmalen 1.1), 1.4) und 1.5) in bezug auf die Baugeschwindigkeit große Vorteile bringt, wobei in bezug auf die wichtige Positioniergenauigkeit der Schienenstützpunkte und damit der zum Gleis verlegten Eisenbahnschienen keinerlei Nachteile in Kauf genommen werden müssen, wenn im übrigen nach Maßgabe der Merkmale 1.2.) und 1.3) verfahren wird. Von Vorteil ist, daß dabei die Herstellung der Schienenstützpunkte oder das Einrichten der Schienenstützpunkte ebenfalls automatisch durchgeführt werden kann, wie noch erläutert wird. Die beschriebenen Verfahrensschritte können mit Hilfe der modernen Steuerungs- und Antriebstechnik von Maschinen und Maschinenteilen durchgeführt und von einem Maschinisten oder von einem Rechner programmierbar gesteuert werden. Insoweit lassen sich verschiedene Ausführungsformen verwirklichen. Es versteht sich, daß die Steuerung von modernen meßtechnischen Maßnahmen, z.B. der Laserstrahlmeßtechnik, begleitet werden.

Im einzelnen bestehen im Rahmen der Erfindung mehrere Möglichkeiten der weiteren Ausbildung des Verfahrens. So können die Positionierstation einerseits und die Aufnahmestation andererseits synchron bewegt werden. Dabei können die beiden Stationen selbständige Stationen sein oder auch gleichsam zu einem Fahrzeug vereinigt oder zusammengekuppelt sein. Nach bevorzugter Ausführungsform werden die Positionierstation einerseits und die Aufnahmestation andererseits unabhängig voneinander bewegt und mit Hilfe einer Übergabeeinrichtung sowie einer Übernahmeeinrichtung gekoppelt. Im allgemeinen wird man im Rahmen des erfindungsgemäßen Verfahrens die Fixierrahmen bzw. die Fixierrahmengruppen an Anschlagkanten der Betonfahrbahn befestigen, die bei der Fertigung der Betonfahrbahn ausgebildet wurden und ausreichend maßgenau angeordnet sind.

Im Rahmen der Erfindung kann mit Schienenstützpunkt-Elementen gearbeitet werden, die als Schalungen für das Betonieren von Schienenstützpunkten ausgebildet sind. Werden die Schienenstützpunkte betoniert, so spricht die Erfindung von der Herstellung von Schienenstützpunkten. Es kann aber auch mit Schienenstützpunkt-Elementen gearbeitet werden, die ihrerseits als vorgefertigte Schienenstützpunkte ausgeführt sind und einbetoniert werden. Insoweit spricht die Erfindung von der Einrichtung der Schienenstützpunkte.

Zur Lösung der technischen Probleme lehrt die Erfindung fernerhin ein besonderes Maschinensystem, welches zur Durchführung des Verfahrens eingerichtet ist. Dieses Maschinensystem ist Gegenstand der Ansprüche 7 bis 10.

Im folgenden werden das erfindungsgemäße Verfahren sowie das Maschinensystem für die Durchführung des Verfahrens anhand einer lediglich ein Ausführungsbeispiel darstellenden Zeichnung ausführlicher erläutert. Es zeigen in schematischer Darstellung
- Fig. 1: eine Seitenansicht des Maschinensystems,
- Fig. 2: in einem Querschnitt durch den Gegenstand der Fig. 1 den Justierautomaten aus dem Gegenstand der Fig. 1,
- Fig. 3: in gegenüber der Fig. 1 vergrößertem Maßstab und mit weiteren Details die Einrichtung für den Transport von Fixierrahmen oder Fixierrahmengruppen in dem Justierautomaten,
- Fig. 4: in einem vergrößerten Ausschnitt aus dem Gegenstand der Fig. 2 die Maßnahmen zur Befestigung und Einrichtung eines Fixierrahmens und
- Fig. 5: einen Ausschnitt aus der Fahrbahnplatte mit einem Schienenbefestigungspunkt.

Betrachtet man zunächst die Fig. 1, so erkennt man einen Justierautomaten 1 und ein Zubringerportal 2. Der Justierautomat 1 bildet eine längs der Betonfahrbahn verfahrbare Positionierstation. Er besitzt eine Einrichtung für den Transport von Fixierrahmen oder von Fixierrahmengruppen in Fertigungsrichtung sowie eine Justiereinrichtung für die Justierung der Fixierrahmen oder Fixierrahmengruppen. Diese werden vorübergehend an der Betonfahrbahnplatte 3 befestigt. Das Zubringerportal 2 bildet eine Aufnahmestation. Im folgenden werden auch für die Positionierstation bzw. die Aufnahmestation die Bezugszeichen 1 bzw. 2 verwendet.

Die Aufnahmestation 2 besteht aus dem verfahrbaren Zubringerportal 2 und ist mit Hub- und Fördereinrichtungen 4 für die Fixierrahmen 5 bzw. die Fixierrahmengruppen ausgerüstet. Das Zubringerportal 2 nimmt nach der Herstellung oder Einrichtung der Schienenstützpunkte 6, in Fertigungsrichtung hinter dem Justierautomaten 1, die Fixierrahmen 5 bzw. Fixierrahmengruppen auf und führt sie in den Fertigungskreislauf wieder ein. Man erkennt in der Fig. 1, daß der Justierautomat 1 zubringerportalseitig und das Zubringerportal 2 justierautomatseitig mit Übernahmevorrichtungen 7 bzw. Übergabevorrichtungen 8 für die Fixierrahmen 5 oder für die Fixierrahmengruppen versehen ist. Zur Einrichtung des Justierautomaten 1 für den Transport von Fixierrahmen 5 oder von Fixierrahmengruppen gehört ein Kettenförderer 9 und gehören auf horizontalen Maschinenrahmenteilen verschiebbare Justierrahmen 10 mit Justiermechanik 11. Zwischen Kettenförderer 9 und Justierrahmen 10 sind Übergabearme 12 angeordnet, die ein- und ausfahrbar sind.

Die Hub- und Fördereinrichtung 4 des Zubringerportals 2 besteht aus einem Hebezeug, an welches die Fixierrahmen 5 oder Fixierrahmengruppen anschließbar sind und welches in Fixierrichtung und zurück verfahrbar ist. Man erkennt in der Fig. 1 eine Steuerzentrale 13. An diese Steuerzentrale 13 sind sowohl der Justierautomat 1 als auch das Zubringerportal 2 angeschlossen. Die Steuerzentrale 13 ist mit dem Maschinensystem 1, 2 verfahrbar und im allgemeinen mit einem Rechner ausgerüstet.

Die Fig. 1 zeigt den Justierautomaten 1 und das Zubringerportal 2 als Gesamtübersicht in der Ansicht. Das Zubringerportal 2 ist in einer Übergabeposition zum Justierautomaten 1 dargestellt. Die Grundkonstruktion des Justierautomaten 1 besteht aus einem Grundrahmen 14, der auf einem Fahrwerk 15 beweglich aufliegt, wodurch auch Kurvenfahrten und Ausgleichssteuerungen der Geradeausfahrt möglich sind. In der Steuerzentrale 13 befindet sich ein Steuerstand mit dem Steuerleitsystem. Über ein Meßsystem werden die Meßdaten erfaßt, die für die Justierung erforderlich sind und alle Fahrten und Bewegungen der Justiereinrichtung über das Steuerleitsystem festgelegt. Der Grundrahmen 14 bildet gleichzeitig das Traggerüst für die Justierrahmen 10 und die Justiermechanik. Diese sind in Längsrichtung beweglich am Grundrahmen 14 befestigt. Damit besteht die Möglichkeit, die Justierrahmen 10 absolut parallel, aber auch in eine radiale Position zueinander zu bringen, wodurch auch Kurvenfahrten möglich sind. Bevorzugt sollen drei Fixierrahmen 5 zu Fixierrahmengruppen durch Verbindungsrahmen 16 zusammengefaßt werden.

Zusätzlich ist an dem Grundrahmen 14 der Unterstützungsrahmen 17 für den Kettenförderer 9 befestigt. Auf diesem Unterstützungsrahmen 17 ist der Kettenförderer 9 aufgelagert. Die Kettenglieder sind längsbeweglich z.B. auf Zahnrädern gelagert. Der Kettenförderer 9 ist mit Formschlußelementen ausgestattet, die in der Lage sind, die Justierrahmen 10 in die Einbauposition zu fördern. Zusätzlich sind auf dem Unterstützungsrahmen 17 des Kettenförderers 9 Übergabearme 12 aufgelagert, die wiederum teleskopierbar sind und somit in Richtung der Justierrahmen 10 aus- und eingefahren werden können. Nachdem die Fixierrahmen 5 über den Kettenförderer 9 und die Übergabearme 12 die Justierposition erreicht haben, werden diese von den Justierrahmen 10 übernommen und die Übergabearme 12 werden wieder eingefahren. Somit ist der Justierabschnitt 1 freigeschaltet und die Fixierrahmen 5 können abgesenkt und fixiert werden. Das dem Justierautomaten 1 nachgeschaltete Zubringerportal 2 wird über eine seitlich neben der Fahrbahnplatte angeordnete Schiene 18 oder über ein Gummi- oder Walzenfahrwerk 19 verfahren. Das Zubringerportal 2 besteht aus einem steifen Grundrahmen 20, der das Auflager für eine Kranbahn bildet. Mit Hilfe von Kranhaken an Laufkatzen 21 werden die Fixierrahmen 5 an dem Kettenförderer 9 übergeben. Im Regelfall werden an den Fixierrahmen 5 Schalungselemente 22 unverrückbar befestigt. Die Schalungselemente 22 bilden die Schalform für die Schienenstützpunkte 6. Alternativ können selbstverständlich an den Fixierrahmen 5 Montagewerkzeuge für die Fixierung von Stützpunktfertigteilen, Stahlgrundplatten oder auch Montagezangen für Schienenmontagen angeschlagen werden. Somit sind die Fixierrahmen 5 sehr variabel einsetzbar.

Der Fertigungskreislauf läßt sich nach den nachfolgend beschriebenen Fertigungsschritten zusammenfassen. Zuerst werden die Fixierrahmeneinheiten 5 durch das Zubringerportal 2 angehoben und somit die Schienenstützpunkte 6 ausgeschalt. In einer Reinigungsposition wird die Stützpunktschalung gereinigt und für den neuen Betoniervorgang vorbereitet. Danach werden die Fixierrahmen 5 weiter angehoben und nach vorn zum Justierautomaten 1 gefahren. Die Länge, über die verfahren werden muß, richtet sich selbstverständlich nach der Anzahl der Fixierrahmeneinheiten 5, die wiederum abhängig ist von der Baugeschwindigkeit und von der Erhärtungszeit des Betons oder Mörtels, den die Schienenstützpunkte 6 benötigen. Danach werden die Fixierrahmen 5 auf den Kettenförderer 9 abgelegt, und das Zubringerportal 2 kann in die Ausgangsposition zurückgefahren werden. Der Kettenförderer 9 bringt nun die Fixierrahmen 5 in die Einbau- bzw. Justierposition, und zwar unter Zuschaltung des beschriebenen Übergabearms 12, der zu diesem Zweck ausgefahren ist. Es versteht sich, daß auf den Übergabearm 12 auch verzichtet werden kann. In diesem Fall wird die Fixierrahmeneinheit 5 von Justierrahmen 10 über den Kettenförderer 9 aufgenommen und der Justierautomat 1 fährt danach in die neue Einbauposition. Die Anzahl der Justierrahmen 10 kann variiert werden. Bei Einsatz von zwei Justierrahmen 10 ist für den Justiervorgang über die zusätzliche Verbindung der Fixierrahmen 5 untereinander über Verbindungsrahmen 16 eine höhere Montage- und Justiergenauigkeit möglich. Unabhängig davon besteht die Möglichkeit, durch Verlängerung des Kettenförderers 9 eine größere Anzahl von Fixierrahmen 5 zu bevorraten. Nachdem die Justierrahmen 10 die Fixierposition erreicht haben und die Fixierrahmen 5 festgesetzt sind, kann der Justierautomat 1 in die neue Einbauposition verfahren werden. Hinter dem Justierautomaten 1 ist eine Betoniereinheit nachgeschaltet, die nicht dargestellt ist. Der Beton- bzw. Mörtelwagen mit der Mischeinrichtung und den erforderlichen Betonpumpen kann über die seitlich neben der Fahrbahnplatte angeordneten Schienen oder separat auf Schienen, die direkt auf den Fixierrahmen 5 installiert werden, mit der erforderlichen Baugeschwindigkeit bewegt werden. Die Fixierrahmen 5 bleiben so lange in Position gehalten, bis die Stützpunkte 6 eine ausreichende Ausschalfestigkeit erreicht haben.

Wird mit vorgefertigten Schienenstützpunkten gearbeitet, so werden diese mit einer zusätzlichen Transporteinheit dem Zubringerportal 2 zugeführt und in diesem Bereich mit den Fixierrahmen 5 verbunden.

Die Fig. 2 zeigt den Justierrahmen 10 im Querschnitt. Die Betonfahrbahnplatte 3 mit den Längsnuten für die Aufnahme der späteren Schienenstützpunkte 6 bzw. Schienen liegt bevorzugt auf einer hydraulich gebundenen Tragschicht. Der Fixierrahmen 5 ist auf der linken Seite auf dem Kettenförderer 9 dargestellt. In dieser hier gezeigten Förderposition wird der Fixierrahmen 5 in die Einbauposition unter die Justierrahmen 10 verfahren.

In der Fig. 3 ist der Kettenförderer 9 gezeigt. Die Förderkette liegt auf Förderrädern auf, die wiederum über Achslager auf den Unterstützungsrahmen 17 aufgelagert sind. Die Förderkette bewegt die Fixierrahmen 5 in die Justierposition. In Fig. 3 sind die Fixierrahmen 5 zu einer Einheit zusammengefaßt.

Die Fig. 4 zeigt in detaillierter Form eine mögliche seitliche Fixierung der Fixierrahmen 5 an der Fahrbahnplatte 3 über eine geneigte, zur Oberseite hin überstehende Fahrbahnabschalung und entsprechend keilförmige Klemmbacken. Das Ausrichten, Festlegen und Lösen erfolgt über die Steuerzentrale.

Die Fig. 5 zeigt eine Ausführungsvariante. In diesem Fall wird über den Fixierrahmen 5 ein Schienenstützpunkt 6 in Form eines Fertigteiles millimetergenau in der geplanten Lage gehalten. Das Fixierwerkzeug ist in diesem Fall in Form einer Übergabeplatte 23 an die Oberfläche des Schienenstützpunktes 6 angepaßt. Gehalten wird das Fertigteil über Montageschrauben 24. Nach dem Abbinden des Vergußmörtels werden die Montageschrauben 24 gelöst und der Fixierrahmen 5 kann umgesetzt werden.

## Patentansprüche

1. Verfahren zur positionsgenauen Herstellung oder Einrichtung von Schienenstützpunkten (6) für die Aufnahme von Eisenbahnschienen auf vorbetonierten Betonfahrbahnen (3) mit Hilfe von Schienenstützpunkt-Elementen im Rahmen der Herstellung von Eisenbahnstrecken, insbesondere von Hochgeschwindigkeits-Eisenbahnstrecken, welche Betonfahrbahnen Auskammerungen für die Aufnahme der in Fahrbahnlängsrichtung beabstandet gereiht anzuordnenden Schienenstützpunkte (6) aufweisen, mit den Verfahrensschritten
1.1) es wird ein Fertigungskreislauf für eine Mehrzahl von Fixierrahmen (5) mit daran an vorgegebenen Stellen angeschlossenen Schienenstützpunktelementen eingerichtet, der eine Aufnahmestation (2) mit Aufnahmeeinrichtungen aufweist und in Fertigungsrichtung und damit in Fahrbahnlängsrichtung zu einer Positionierstation (1) mit Justiereinrichtungen führt,
1.2) die einzelnen Fixierrahmen (5) oder Fixierrahmengruppen werden von der Aufnahmestation (2) zur Positionierstation (1) bewegt und dort positionsgenau justiert, danach an der Betonfahrbahn, Fixierrahmen nach Fixierrahmen bzw. Fixierrahmengruppe nach Fixierrahmengruppe, mit Abstand voneinander temporär befestigt sowie von der Justiereinrichtung befreit,
1.3) mit Hilfe der temporär an der Betonfahrbahn befestigten Fixierrahmen bzw. Fixierrahmengruppen und der Schienenstützpunktelemente werden die Schienenstützpunkte (6) hergestellt oder eingerichtet,
1.4) während die Schienenstützpunkte gemäß Merkmal 1.3) hergestellt oder eingerichtet werden, wird die Positionierstation und wird die Aufnahmestation in Fertigungsrichtung arbeitsschrittweise weiterbewegt,
1.5) nach den Weiterbewegungsschritten gemäß Merkmal 1.4) werden in der Aufnahmestation die an der Betonfahrbahn befestigten Fixierrahmen bzw. Fixierrahmengruppen von der Betonfahrbahn freigesetzt und von den Aufnahmeeinrichtungen aufgenommen und in der Positionierstation werden andere, zur Positionierstation bewegte Fixierrahmen oder Fixierrahmengruppen gemäß Merkmal 1.2) justiert, temporär an der Betonfahrbahn befestigt und von der Justiereinrichtung befreit - und danach wird an diesen Fixierrahmen bzw. Fixierrahmengruppen das Merkmal 1.3) wiederholt,
wobei die beschriebenen Verfahrensschritte mit den Hilfsmitteln der Steuerungs- und Antriebstechnik durchgeführt und von einem Maschinisten oder von einem Rechner programmierbar gesteuert werden.

2. Verfahren nach Anspruch 1, wobei die Positionierstation einerseits und die Aufnahmestation andererseits synchron bewegt werden.

3. Verfahren nach Anspruch 1, wobei die Positionierstation einerseits und die Aufnahmestation andererseits unabhängig voneinander bewegt und mit Hilfe einer Übergabeeinrichtung (8) sowie einer Übernahmeeinrichtung (7) gekoppelt werden.

4. Verfahren nach einem der Ansprüche 1 bis 3, wobei die Fixierrahmen bzw. die Fixierrahmengruppen an Anschlagkanten der Betonfahrbahn befestigt werden.

5. Verfahren nach einem der Ansprüche 1 bis 4, wobei mit Schienenstützpunkt-Elementen gearbeitet wird, die als Schalungselemente (22) für das Betonieren von Schienenstützpunkten ausgebildet sind.

6. Verfahren nach einem der Ansprüche 1 bis 4, wobei mit Schienenstützpunkt-Elementen gearbeitet wird, die als vorgefertigte Schienenstützpunkte ausgeführt sind und einbetoniert werden.

7. Maschinensystem für die Durchführung des Verfahrens nach einem der Ansprüche 1 bis 6 mit
7.1) einem längs der Betonfahrbahn als Positionierstation verfahrbaren Justierautomaten (1) , der eine Einrichtung für den Transport von Fixierrahmen (5) oder von Fixierrahmengruppen in Fertigungsrichtung sowie eine Justiereinrichtung für die Justierung der Fixierrahmen (5) oder der Fixierrahmengruppen aufweist, die von dem Justierautomaten (1) an der Betonfahrbahn befestigt werden,
7.2) einem längs der Betonfahrbahn als Aufnahmestation verfahrbaren Zubringerportal (2) mit Hub- und Fördereinrichtung (4) für die Fixierrahmen (5) und Fixierrahmengruppen, welches Zubringerportal (2) nach der Herstellung oder Einrichtung der Schienenstützpunkte (6) in Fertigungsrichtung hinter dem Justierautomaten (1) die Fixierrahmen (5) bzw. Fixierrahmengruppen aufnimmt und in den Fertigungskreislauf wieder einführt,
wobei der Justierautomat (1) zubringerportalseitig und das Zubringerportal (2) justierautomatseitig Übernahmevorrichtungen (7) bzw. Übergabevorrichtungen (8) für die Fixierrahmen (5) oder für die Fixierrahmengruppen aufweisen.

8. Maschinensystem nach Anspruch 7, wobei die Einrichtung des Justierautomaten (1) für den Transport von Fixierrahmen (5) oder von Fixierrahmengruppen einen Kettenförderer (9) und auf horizontalen Maschinenrahmenteilen verschiebbare Justierrahmen (10) mit Justiermechanik (11) aufweist und wobei zwischen Kettenförderer (9) und Justierrahmen (10) Übergabearme (12) angeordnet sind.

9. Maschinensystem nach einem der Ansprüche 7 oder 8, wobei die Hub- und Fördereinrichtung (4) des Zubringerportals (2) aus einem Hebezeug besteht, an welches die Fixierrahmen (5) oder Fixierrahmengruppen anschließbar sind, und welches in Fertigungsrichtung und zurück verfahrbar ist.

10. Maschinensystem nach einem der Ansprüche 7 bis 9, wobei der Justierautomat (1) und das Zubringerportal (2) an eine gemeinsame, mit einem Rechner ausgerüstete Steuerzentrale (13) angeschlossen sind, die mit dem Maschinensystem verfahrbar ist.

## Claims

1. A process for the positionally accurate fabrication or installation of rail support points (6) for the seating of railway rails on pre-concreted concrete trackways (3) with the aid of rail support point elements in the context of fabricating railway stretches, particularly high-speed railway stretches, which concrete trackways comprise chamber-like recesses for receiving rail support points (6) which are to be arranged spaced apart in rows in the longitudinal direction of the trackway, comprising the following process steps:
1.1) a fabrication circuit is installed for a multiplicity of fixing frames (5) having rail support elements attached to them at predetermined locations, which fabrication circuit comprises a receiving station (2) with receiving devices and which, in the direction of fabrication and thus in the longitudinal direction of the trackway, leads to a positioning station (1) having adjusting devices,
1.2) the individual fixing frames (5) or fixing frame groups are moved from the receiving station (2) to the positioning station (1) and are adjusted there in a positionally accurate manner, and thereafter are temporarily fixed to the concrete trackway at a spacing from each other, fixing frame after fixing frame or fixing frame group after fixing frame group, and are freed from the adjusting device,
1.3) the rail support points (6) are fabricated or installed with the aid of fixing frames or fixing frame groups which are temporarily fixed to the concrete trackway and with the aid of the rail support point elements,
1.4) whilst the rail support points are being fabricated or installed according to feature 1.3), the positioning station and the receiving station are moved further in the direction of fabrication, operating step by operating step.
1.5) after the steps of further movement according to feature 1.4), the fixing frames or fixing frame groups which are fixed to the concrete trackway are released from the concrete trackway and are received by the receiving devices in the receiving station, and in the positioning station other fixing frames or fixing frame groups which are moved to the positioning station are adjusted according to feature 1.2), are temporarily fixed to the concrete trackway and are freed from the adjusting device - and feature 1.3) is thereafter repeated on these fixing frames or fixing frame groups,
wherein the process steps described are carried out with the aid of the resources of control technology and motive power engineering and are controlled by an operator or in a programmable manner by a computer.

2. A process according to claim 1, wherein the positioning station on the one hand and the receiving station on the other hand are moved synchronously.

3. A process according to claim 1, wherein the positioning station on the one hand and the receiving station on the other hand are moved independently of each other and are coupled by means of a feeder device (8) and by means of a take-over device (7).

4. A process according to any one of claims 1 to 3, wherein the fixing frames or the fixing frame groups are fixed to stop edges of the concrete trackway.

5. A process according to any one of claims 1 to 4, wherein rail support point elements are employed which are designed as shuttering elements (22) for the concreting of rail support points.

6. A process according to any one of claims 1 to 4, wherein rail support point elements are employed which are designed as prefabricated rail support points and are concreted in.

7. A system of machines for carrying out the process according to any one of claims 1 to 6, comprising
7.1) an automatic adjusting machine (1) which can travel along the concrete trackway as a positioning station and which comprises a device for the transport of fixing frames (5) or of fixing frame groups in the direction of fabrication as well as an adjusting device for adjusting the fixing frames (5) or fixing frame groups which are fixed by the automatic adjusting machine (1) to the concrete trackway,
7.2) a feeder gantry (2) which can travel along the concrete trackway as a receiving station and which comprises a lifting and conveying device (4) for the fixing frames (5) and fixing frame groups, which feeder gantry (2), after the fabrication or installation of the rail support points (6), receives the fixing frames (5) or fixing frame groups behind the automatic adjusting machine (1) in the direction of fabrication and re-introduces them into the fabrication circuit,
wherein the automatic adjusting machine (1) has take-over devices (7) on its feeder gantry side for the fixing frames (5) or for the fixing frame groups and the feeder gantry (2) has feeder devices (8) on its automatic adjusting machine side for the fixing frames (5) or for the fixing frame groups.

8. A system of machines according to claim 7, wherein the design of the automatic adjusting machine (1) for the transport of fixing frames (5) or of fixing frame groups comprises a chain conveyor (9) and comprises adjusting frames (10) which have an adjusting mechanism (11) and which are displaceable on horizontal machine frame parts, and wherein feeder arms (12) are disposed between the chain conveyor (9) and the adjusting frame (10).

9. A system of machines according to any one of claims 7 or 8, wherein the lifting and conveying device (4) of the feeder gantry (2) consists of a hoist to which the fixing frames (5) or fixing frame groups can be attached and which can travel in the direction of fabrication and back.

10. A system of machines according to any one of claims 7 to 9, wherein the automatic adjusting machine (1) and the feeder gantry (2) are connected to a common control centre (13) which is equipped with a computer and which can travel with the system of machines.

## Revendications

1. Procédé pour la fabrication ou l'aménagement en position exacte de points d'appui de rail (8), destinés à recevoir des rails de chemin de fer posés sur des dalles de roulement (3) bétonnées, à l'aide d'éléments de point d'appui de rail, dans le cadre de la construction de lignes de chemin de fer, notamment de lignes de chemin de fer à grande vitesse, les dalles de roulement comportant des évidements pour recevoir les points d'appui de rail (6) à disposer d'une manière alignée, à distance les uns des autres, dans la direction longitudinale de la dalle de roulement, comprenant les étapes de procédé suivantes
1.1 on aménage un circuit de fabrication pour une pluralité de châssis de fixation (5) avec des éléments de points d'appui de rail reliés à des emplacements prédéterminés, qui comporte un poste d'entrée (2) avec des dispositifs chargeur et qui, dans la direction de fabrication, c'est-à-dire dans la direction longitudinale de la dalle de roulement, mène à un poste de positionnement (1) avec des dispositifs de réglage,
1.2 on déplace les différents châssis de fixation (5) ou groupe de châssis de fixation du poste d'entrée (2) vers le poste de positionnement (1), et là, on les règle en position exacte, puis on fixe temporairement, à distance les uns des autres, sur la dalle de roulement en béton, les châssis de fixation ou groupes de châssis de fixation et on les libère du dispositif de réglage,
1.3 à l'aide des châssis de fixation ou groupes de châssis de fixation fixés temporairement à la dalle de roulement en béton et des éléments de points d'appui de rail on fabrique ou on aménage les points d'appui de rail (6),
1.4 pendant que l'on fabrique ou on aménage les points d'appui de rail conformément à la caractéristique 1.3, on déplace le poste de positionnement et le poste chargeur d'une manière cadencée dans la direction de fabrication,
1.5 à la suite des pas de déplacement conformément à la caractéristique 1.4, on libère de la dalle de roulement en béton, dans le poste chargeur, les châssis de fixation ou groupes de châssis de fixation fixés à ladite dalle de roulement et on les prend en charge au moyen des dispositifs chargeur, tandis que dans le poste de positionnement on règle conformément à la caractéristique 1.2 d'autres châssis de fixation ou groupes de châssis de fixation acheminés dans le poste de positionnement, on les fixe temporairement à la dalle de roulement et on les libère du dispositif de positionnement - à la suite de quoi on répète la caractéristique 1.3 pour ce châssis de fixation ou groupe de châssis de fixation,
les étapes de procédé décrites étant réalisées avec les moyens auxiliaires de commande et d'entraînement et étant commandées par le conducteur de la machine ou par programme à partir d'un ordinateur.

2. Procédé selon la revendication 1, dans lequel le poste de positionnement d'une part et le poste chargeur d'autre part sont déplacés de manière synchrone.

3. Procédé selon la revendication 1, dans lequel le poste de positionnement d'une part et le poste chargeur d'autre part sont déplacés de manière indépendante l'un de l'autre et sont couplés à l'aide d'un dispositif de transfert (8) et d'un dispositif de prise en charge (7).

4. Procédé selon l'une des revendications 1 à 3, dans lequel les châssis de fixation ou groupes de châssis de fixation sont fixés à des rebords formant butée de la dalle de roulement en béton.

5. Procédé selon l'une des revendications 1 à 4, dans lequel on travaille avec des éléments de point d'appui de rail qui sont conformés en éléments de coffrage (22) pour le bétonnage de points d'appui de rail.

6. Procédé selon l'une des revendications 1 à 4, dans lequel on travaille avec des éléments de point d'appui de rail qui sont conformés en points d'appui de rail préfabriqués et sont scellés dans le béton.

7. Système de machine pour la mise en oeuvre du procédé selon une des revendications 1 à 6, comprenant
7.1 une machine de réglage automatique (1) qui peut être déplacée en tant que poste de positionnement le long de la dalle de roulement et comporte un dispositif pour le transport de châssis de fixation (5) ou groupes de châssis de fixation dans la direction de fabrication ainsi qu'un dispositif de réglage pour le réglage des châssis de fixation (5) ou groupes de châssis de fixation qui est/sont fixés à la dalle de roulement en béton par la machine de réglage automatique (1)
7.2 un portique de chargement (1) déplaçable le long de la dalle de roulement en béton, avec des moyens de levage et de transport (4) pour les châssis de fixation (5) ou groupes de châssis de fixation, comme poste chargeur, lequel portique de chargement (2) après fabrication ou aménagement des points d'appui de rail (6) saisit les châssis de fixation (5) ou groupes de châssis de fixation derrière la machine de réglage automatique (1), vu dans la direction de fabrication, et les réintroduit dans le cycle de fabrication,
la machine de réglage automatique (1), côté portique de chargement, et le portique de chargement (2), côté machine de réglage automatique, présentant respectivement des dispositifs de prise en charge (7) et des dispositifs de transfert (8) pour les châssis de fixation (5) ou groupe de châssis de fixation.

8. Système de machine selon la revendication 7, dans lequel le dispositif de la machine de réglage automatique (1) pour le transport de châssis de fixation (5) ou de groupes de châssis de fixation comporte un transporteur à chaîne (9) et des châssis de réglage (10) avec un mécanisme de réglage (11) qui coulisse horizontalement sur des éléments de châssis de machine horizontaux et dans lequel des bras de transfert (12) sont disposés entre le transporteur à chaîne (9) et le châssis de réglage (10).

9. Système de machine selon une des revendications 7 ou 8, dans lequel le dispositif de levage et de transport (4) du portique de chargement (2) est formé d'un outil de levage auquel les châssis de fixation (5) ou groupes de châssis de fixation peuevnt être reliés et qui peut être déplacé dans la direction de fabrication et dans la direction opposée.

10. Système de machine selon une des revendications 7 à 9, dans lequel la machine de réglage automatique (1) et le portique de chargement (2) sont reliés à une centrale de commande (13) commune comportant un calculateur qui peut se déplacer avec le système de machine.
